# EUROPÄISCHE PATENTSCHRIFT

(11) **EP 3 512 767 B1**
(45) Veröffentlichungstag und Bekanntmachung des Hinweises auf die Patenterteilung: **20.01.2021**
(21) Anmeldenummer: 17764815.1
(22) Anmeldetag: 11.09.2017
(51) Int. Cl.: B63B 27/36, B66C 13/02, B66C 1/42, B66C 1/62

(54) **VORRICHTUNG ZUM ANSCHLAGEN EINER KOPPLUNGSVORRICHTUNG AN EIN FREISCHWIMMENDES OBJEKT**
DEVICE FOR ATTACHING A COUPLING DEVICE TO A FREE-FLOATING OBJECT
DISPOSITIF POUR ACCROCHER UN DISPOSITIF D'ACCOUPLEMENT À UN OBJET FLOTTANT

(30) Priorität: 14.09.2016 DE 102016117311
(43) Veröffentlichungstag der Anmeldung: 24.07.2019
(73) Patentinhaber: Technische Universität Berlin, 10623 Berlin (DE)
(72) Erfinder: RITZ, Sebastian, 12526 Berlin Berlin (DE)
(74) Vertreter: Zimmermann & Partner Patentanwälte mbB
(86) Internationale Anmeldenummer: PCT/EP2017/072738
(87) Internationale Veröffentlichungsnummer: WO 2018/050591

(56) Entgegenhaltungen:
- DE-A1- 19 745 408
- DE-C- 605 052
- US-A- 3 401 804

## Beschreibung

### Technisches Gebiet

Die vorliegende Erfindung betrifft eine Vorrichtung zum Anschlagen einer Kopplungsvorrichtung an ein freischwimmendes Objekt, beispielsweise freischwimmende Gegenstände oder freischwimmende Personen. Eine solche Vorrichtung kann beispielsweise auf einem Schiff oder einem Offshorebauwerk verwendet werden.

### Vorbekannter Stand der Technik

Wasserfahrzeuge oder Schwimmgeräte werden zum Beispiel vom Deck eines Schiffes zu Wasser gelassen oder ausgesetzt und anschließend wieder geborgen. Eine solche Aussetz- und Bergevorrichtung (Launch and Recovery System, LARS) ist in der Regel mit einer Kopplungsvorrichtung ausgestattet, die an das Wasserfahrzeuge oder das Schwimmgerät koppelt, sodass es durch eine damit verbundene Hebevorrichtung ausgesetzt oder eingeholt werden kann.

Das sichere Bergen von freischwimmenden Objekten wie Wasserfahrzeugen oder Schwimmgeräten wird durch die relativen Bewegungen des Schiffes und des freischwimmenden Objektes zueinander erschwert. Das Anschlagen eines Kranhakens oder Anpicken einer vergleichbaren Kopplungsvorrichtung ist ein derzeit nicht zu friedenstellend gelöstes Problem. Um Beschädigungen durch Kollisionen zu vermeiden, befindet sich das freischwimmende Objekt in einem sicheren Abstand zum Schiff. Das Anschlagen der Kopplungsvorrichtung geschieht manuell zum Beispiel durch einen Matrosen auf dem Schiff, der die Kopplungsvorrichtung mit einer Stange zum freischwimmenden Objekt führt.

Alternativ können Schiffe ein Netz oder einen Unterwasserkäfig, auch Garage genannt, auslegen. Das Schwimmgerät manövriert dann selbstständig in das Netz oder die Garage. Das Schwimmgerät wird also nicht gegriffen sondern eingefangen und eingeholt. Dazu ist jedoch eine geeignete Manövrierfähigkeit des Schwimmgerätes nötig.

Eine andere Möglichkeit des Bergens ist das Abstoßen einer Bergungsleine vom Schwimmgerät. Diese treibt an die Oberfläche und kann mit einem Haken oder ähnlichem vom Bord des Schiffes gefangen und eingeholt werden. Hierbei benötigt das Schwimmgerät eine entsprechende Vorrichtung zum Abstoßen einer Bergungsleine.

Bei der manuellen Methode wird eine Kopplungsvorrichtung an ein freischwimmendes Objekt beispielsweise von einem Matrosen auf einem Schiff angeschlagen. Dieser benötigt oft mehrere Versuche und die Arbeit ist körperlich belastend und zeitaufwändig. Des Weiteren ist diese Methode mit einem hohen Risiko verbunden, da die ausführende Person über Bord gehen kann, oder von schwingenden Lasten auf dem Schiff, zum Beispiel Teilen der Hebevorrichtung, getroffen werden kann.

Die speziellen Lösungen zum Einfangen in einem Unterwasserkäfig oder Bergen durch eine Bergungsleine stellen hohe Anforderungen an das zu bergende Schwimmgerät. Es gibt keine sichere allgemeine Lösung zum Anschlagen einer Kopplungsvorrichtung an ein freischwimmendes Objekt. Des Weiteren sind diese Lösungen relativ groß und schwer und belegen viel Laderaum bzw. Zuladung.

Dokument DE 19745408 A1 wird als nächstliegender Stand der Technik betrachtet und offenbart den Oberbegriff des Anspruchs 1.

Aufgabe der vorliegenden Erfindung ist es daher, eine Kopplungsvorrichtung an ein freischwimmendes Objekt anzuschlagen, sodass es durch eine Hebevorrichtung geborgen werden kann.

### Erfindungsgemäße Lösung

Die obige Aufgabe wird durch eine Vorrichtung nach Anspruch 1 und einem Wasserfahrzeug nach Anspruch 13 gelöst. Vorteilhafte Ausführungsformen ergeben sich aus den abhängigen Unteransprüchen.

Gemäß einer Ausführungsform wird das Problem gelöst durch eine Vorrichtung zum Anschlagen einer Kopplungsvorrichtung an ein freischwimmendes Objekt, beispielsweise freischwimmende Gegenstände oder freischwimmende Personen, aufweisend: mindestens ein erstes Verbindungsende, das mit einem lastaufnehmenden Ende einer Hebevorrichtung verbindbar ist, eine lastaufnehmende Verbindung zwischen dem ersten Verbindungsende und der Kopplungsvorrichtung, und eine zur lastaufnehmenden Verbindung separate Führungsvorrichtung, welche das Verbindungsende mit der Kopplungsvorrichtung verbindet und ausgestaltet ist, die Kopplungsvorrichtung relativ zum ersten Verbindungsende zu führen.

Die Vorrichtung dient dazu, die Kopplungsvorrichtung gezielt an ein freischwimmendes Objekt, beispielsweise freischwimmende Gegenstände, Wasserfahrzeuge, Schwimmgeräte oder Personen, heranzuführen und ein Ankoppeln, oder Anschlagen, der Kopplungsvorrichtung an das freischwimmende Objekt herbeizuführen. Durch das Anschlagen der Kopplungsvorrichtung wird das Objekt mit der Hebevorrichtung verbunden.

Typischerweise ist die Führungsvorrichtung funktionell separat zur lastaufnehmenden Verbindung ausgebildet. Die Führungsvorrichtung kann als ein Führungszweig der Vorrichtung beschrieben werden, der eine zu einem Lastzweig parallele Verbindung zwischen dem ersten Verbindungsende und der Kopplungsvorrichtung bildet. Der Begriff "parallele Verbindung" ist hier funktional und nicht geometrisch zu verstehen. Der Lastzweig wird von der lastaufnehmenden Verbindung gebildet. Die Führungsvorrichtung bildet damit gleichsam einen "Bypass" zur lastaufnehmenden Verbindung.

Diese beiden Zweige ermöglichen eine funktionale Trennung zwischen den Funktionen Tragen der Last durch die lastaufnehmende Verbindung und der Funktion Führen der Kopplungsvorrichtung zum freischwimmenden Objekt.

Die Kopplungsvorrichtung bildet typischerweise ein zweites Verbindungsende der Vorrichtung. Das zweite Verbindungsende der Vorrichtung dient zum Ankoppeln an das freischwimmende Objekt. Das erste Verbindungsende der Vorrichtung dient zum Ankoppeln und zum Verbinden mit der Hebevorrichtung.

Der Lastzweig, gebildet durch die lastaufnehmende Verbindung, dient im Wesentlichen dazu, die Last des an die Kopplungsvorrichtung gekoppelten Objekts aufzunehmen. Im einfachsten Fall kann die lastaufnehmende Verbindung ein Lastseil sein, das ausreichend dimensioniert ist, um die Last des Objekts aufzunehmen und das Objekt beispielsweise aus dem Wasser zu ziehen. Die lastaufnehmende Verbindung kann aber auch eine Kette sein, und allgemein durch ein flexibles Verbindungselement gebildet werden, welches einerseits ausreichend dimensioniert ist, um insbesondere die Gewichtslast des Objekts aufzunehmen, und andererseits eine freie Bewegung der Kopplungsvorrichtung relativ zum ersten Verbindungsende gestattet.

Die lastaufnehmende Verbindung verbindet daher das erste Verbindungsende mit dem zweiten Verbindungsende. Zusätzlich und typischerweise separat dazu verbindet die Führungsvorrichtung das erste Verbindungsende mit dem zweiten Verbindungsende. Die Position und ggf. die Lage des zweiten Verbindungsende, d.h. der Kopplungsvorrichtung, relativ zum ersten Verbindungsende, wird zumindest teilweise durch die Führungsvorrichtung gesteuert definiert. Dabei kann die Führungsvorrichtung das zweite Führungsende relativ zum ersten Führungsende führen.

Damit ist es möglich, die Kopplungsvorrichtung mittels der Führungsvorrichtung zum noch freischwimmenden Objekt zu bewegen und eine Kopplung der Kopplungsvorrichtung mit dem freischwimmenden Objekt zu ermöglichen. Die Führungsvorrichtung muss dabei, im Gegensatz zur lastaufnehmenden Verbindung, nicht die Last des freischwimmenden Objekts aufnehmen oder tragen. Dies wird von der lastaufnehmenden Verbindung übernommen. Die Führungsvorrichtung muss lediglich so ausgestaltet sein, dass sie die Last, d.h. das Gewicht, der Kopplungsvorrichtung sicher tragen und die Kopplungsvorrichtung kontrolliert zum freischwimmenden Objekt führen kann. Dadurch ist es möglich, die Führungsvorrichtung kompakt und leicht auszubilden.

Da die Führungsvorrichtung lediglich die Kopplungsvorrichtung bewegen muss, treten nur relative geringe Reaktionsmomente auf. Es ist daher möglich, die Kopplungsvorrichtung relativ schnell zu bewegen, sodass die Kopplungsvorrichtung auch der Bewegung des freischwimmenden Objekts relativ leicht nachgeführt werden kann.

Die Führungsvorrichtung gestattet mindestens eine kontrollierte eindimensionale Bewegung der Kopplungsvorrichtung relativ zum ersten Verbindungsende. Typischerweise ist die Führungsvorrichtung mindestens für eine kontrollierte zweidimensionale Bewegung der Kopplungsvorrichtung relativ zum ersten Verbindungsende, und bevorzugt für eine kontrollierte dreidimensionale Bewegung, d.h. in alle Raumrichtungen, ausgelegt.

Die kontrollierte eindimensional Bewegung der Kopplungsvorrichtung relativ zum ersten Verbindungsende ist im Allgemeinen bezogen auf ein Bezugssystem, indem die Hebevorrichtung ruht. Wenn beispielsweise das erste Verbindungsende das Ende eines Kranseils ist und die Vorrichtung zum Anschlagen einer Kopplungsvorrichtung daran befestigt ist, dann entspricht das Auslenken des Kranseils inklusive der Vorrichtung ebenfalls einer kontrollierten Bewegung gemäß einer Ausführungsform.

Die Führungsvorrichtung umfasst daher mindestens einen ersten Aktor. Dieser kann beispielsweise zum Ausüben einer gesteuerten Linearbewegung oder Rotation ausgebildet sein. Beispielsweise können pneumatische Linearaktuatoren wie pneumatische Muskeln als Aktoren verwendet werden, da sie ein vergleichsweise geringes Gewicht haben und ein hohes Kraft-Gewicht-Verhältnis aufweisen. Dadurch können solche Aktuatoren auch relativ schnelle Bewegungen ausüben, was für das gesteuerte Nachführen und Heranführen der Kopplungsvorrichtung zum freischwimmenden Objekt von Vorteil ist.

Als freischwimmende Objekte werden dabei insbesondere solche Objekte betrachtet, die nicht dauerhaft mit der Hebevorrichtung mechanisch verbunden sind.

Freischwimmende Objekte können an der Wasseroberfläche, teilweise im oder komplett unter Wasser schwimmen. Das können beispielsweise sein: bemannte oder unbemannte Boote oder U-Boote, Schwimmgeräte oder Messinstrumente, Frachtgut, Kisten, Container, Fässer, Treibgut oder Personen. Die freischwimmenden Objekte können eine Masse von einigen Kilogramm bis hin zu einigen Tonnen besitzen.

Freischwimmende Objekte können manövrierfähig sein und beispielsweise einen eigenen Antrieb besitzen. Sie können aber auch nicht manövrierfähig sein. Sie sind der Strömung, den Wellen und dem Wind ausgesetzt und ändern ihre Position und ihre Lage relativ zur Hebevorrichtung und zu der Kopplungsvorrichtung.

Aufgrund beispielsweise einer Wellenbewegung bewegt sich das freischwimmende Objekt. Zusätzlich kann sich auch die Hebevorrichtung, beispielsweise befestigt am oder Teil eines Schiffes, durch die Wellenbewegung bewegen. Dadurch bewegen sich das freischwimmende Objekt und die Hebevorrichtung relativ zueinander. Die Amplitude und Frequenz dieser relativen Bewegung kann schwanken. Durch ein kontrolliertes Führen der Kopplungsvorrichtung durch die Führungsvorrichtung wird es ermöglicht, dass dieser relativen Bewegung entgegengewirkt wird und die Bewegung der Kopplungsvorrichtung in Einklang mit der Bewegung des freischwimmenden Objekts gebracht wird, oder zumindest dessen Bewegung angeglichen wird. D.h. auch wenn die Hebevorrichtung und das freischwimmende Objekt eine große Relativbewegung zueinander ausführen, kann durch die Führungsvorrichtung gewährleistet werden, dass die Relativbewegung zwischen Kopplungsvorrichtung und dem freischwimmenden Objekt relativ gering ist. Durch eine gewichtsmäßig leicht aufgebaute Führungsvorrichtung wird dies unterstützt.

Die Führungsvorrichtung selbst trägt nicht die Last des Objekts, sondern lediglich die Last der Kopplungsvorrichtung. Die Führungsvorrichtung kann daher entsprechend kompakt aufgebaut sein. Dadurch werden Kosten gespart.

Zum Vergleich soll dazu auf eine Lösung verwiesen werden, bei der beispielsweise ein Roboterarm sowohl das Anpicken als auch das Heben des freischwimmenden Objekts übernimmt. Dieser Roboterarm muss daher entsprechend massiv ausgebildet werden, um die große Last des Objekts zu tragen. Dadurch wird der Roboterarm aber auch träge und lässt keine schnellen Bewegungen zu.

Im Gegensatz muss die Führungsvorrichtung nur die Kopplungsvorrichtung sicher bewegen. Daher kann die Führungsvorrichtung mit kleineren, leichteren und kostengünstigeren Komponenten ausgestattet werden. Außerdem lässt eine solche Führungsvorrichtung auch schnellere Bewegungen zu, sodass die Führungsvorrichtung auch einem sich stark durch den Wellengang bewegenden Objekt folgen und die Kopplungsvorrichtung besser und sicherer zum Objekt bewegen kann.

Gemäß einer Ausführungsform kann die Führungsvorrichtung eine Konfiguration annehmen, welche als Parkkonfiguration bezeichnet wird, bei der die Last des freischwimmenden Objekts praktisch vollständig von der lastaufnehmenden Verbindung aufgenommen wird, die Führungsvorrichtung aber weitgehend entlastet ist. Dadurch ist es möglich, dass nach erfolgter Kopplung die Führungsvorrichtung die Parkkonfiguration einnimmt und die Lastaufnahme durch die lastaufnehmende Verbindung erfolgt.

Beispielsweise kann die Parkkonfiguration so ausgestaltet sein, dass die Führungsvorrichtung eine Erstreckung zwischen dem ersten und dem zweiten Verbindungsende (Kopplungsvorrichtung) aufweist, die an sich größer ist als Erstreckung der lastaufnehmenden Verbindung zwischen diesen beiden Enden ist, wenn die lastaufnehmende Verbindung nicht vorhanden wäre. Weist beispielsweise die veränderbare Länge der Führungsvorrichtung eine Maximallänge auf, die größer ist als die Maximallänge der lastaufnehmenden Verbindung, kann die Führungsvorrichtung bis zur Maximallänge der lastaufnehmenden Führungsvorrichtung "entspannt" werden und trägt dann selbst keine Last mehr. Die Kopplungsvorrichtung, die dann typischerweise bereits am Objekt angeschlagen ist, wird dann auch von der lastaufnehmenden Verbindung getragen.

Eine denkbare Möglichkeit ist beispielsweise, die Führungsvorrichtung durch mindestens einen pneumatischen Muskel zu realisieren, der eine Maximalerstreckung aufweist, die größer ist als die Maximalerstreckung der lastaufnehmenden Verbindung, beispielsweise einem Seil. Der Muskel kann nach erfolgter Kopplung entspannt werden. Durch seine dadurch erfolgte Ausdehnung wird das Seil gespannt, der Muskel aber entlastet.

Alternativ ist es möglich, dass die lastaufnehmende Verbindung verkürzt wird, um die Last des Objekts einschließlich der Kopplungsvorrichtung aufzunehmen und die Führungsvorrichtung zu entlasten.

Die Flüssigkeit in der das freischwimmende Objekt schwimmt kann beispielsweise Salzwasser, Meerwasser, Süßwasser, Brackwasser aber auch Abwässer oder behandelte Wässer wie gechlortes Wasser sein. Auch schwimmende Objekte in Ölen oder Gemischen aus Wasser und Öl entsprechen der Erfindung. Der Einfachheit halber bezieht sich die Beschreibung auf freischwimmende Objekte in Wasser ohne darauf beschränkt zu sein.

Gemäß einer Ausführungsform kann die Vorrichtung zum Anschlagen einer Kopplungsvorrichtung aufgebaut und abgebaut werden. Sie kann an eine geeignete Hebevorrichtung angebaut werden, und auch wieder abgebaut und verstaut werden. Die Vorrichtung kann daher auch als Nachrüstsatz für Hebevorrichtungen bereitgestellt werden.

Im einfachsten Fall kann die Vorrichtung beispielsweise an einem Kran befestigt werden, beispielsweise mit ihrem ersten Verbindungsende am Kranhaken angeschlagen werden. Mittels der Führungsvorrichtung wird dann die Kopplungsvorrichtung zum freischwimmenden Objekt geführt, bis die Kopplung erfolgt. Eine Bewegung des Kranhakens ist dabei nicht erforderlich, kann aber zur Unterstützung der Kopplung erfolgen. Nach erfolgter Kopplung wird entweder die Länge der lastaufnehmenden Verbindung gekürzt, oder die Führungsvorrichtung nimmt ihre Parkkonfiguration ein. Im Ergebnis wird die lastaufnehmende Verbindung gespannt und der Kranhaken gehoben. Dadurch kann das nun gekoppelte Objekt gehoben und geborgen werden.

Nach erfolgter Bergung kann die Vorrichtung demontiert und verstaut werden.

Die Kopplungsvorrichtung kann an das Objekt angeschlagen werden und es koppeln. Die Kopplungsvorrichtung ist dann lastaufnehmend mit dem Objekt verbunden. Die Kopplungsvorrichtung ist auf das freischwimmende Objekt angepasst und kann beispielsweise einen Haken, einen Karabinerhaken, eine Schlinge, einen Ring, eine Kreis- oder Zylinderkupplung, einen Pilzkopfverschluss, einen Greifer oder ein Netz beinhalten. Abhängig von der Art der Kopplungsvorrichtung ist das Anschlagen der Kopplungsvorrichtung beispielsweise ein Einhaken, Einrasten, Einfädeln, Umschließen, Ankuppeln, Andocken, Greifen oder Einfangen.

Gemäß einer Ausführungsform weist die Kopplungsvorrichtung einen Sicherungsmechanismus auf, die das unbeabsichtigte Lösen von dem Objekt nach dem Anschlagen verhindert. Der Sicherungsmechanismus kann selbstsperrend bei Kontakt der Kopplungsvorrichtung mit dem Objekt sein. Ein Sicherungsmechanismus ist derart gestaltet, dass er sich nur durch eine willentliche Entriegelung öffnen lässt.

Der Sicherungsmechanismus kann beispielsweise ein Schnappverschluss an einem Karabiner oder einem Pilzkopfverschluss sein.

Gemäß einer Ausführungsform kann die Führungsvorrichtung die Last der Kopplungsvorrichtung ohne ein daran gekoppeltes Objekt tragen.

Gemäß einer Ausführungsform beträgt die Traglast der lastaufnehmenden Verbindung ein Vielfaches der Führungsvorrichtung. Die Traglast der lastaufnehmenden Verbindung kann beispielsweise mehr als das 5-fache oder mehr als das 10-fache der Traglast der Führungsvorrichtung entsprechen.

Die Vorrichtung schlägt eine Kopplungsvorrichtung an ein freischwimmendes Objekt an, sodass ein lastaufnehmendes Ende einer Hebevorrichtung mit dem Gegenstand verbunden wird. Die Hebevorrichtung ist derart ausgestaltet, dass sie die dynamische Zuglast des Objektes trägt.

Die Hebevorrichtung kann derart ausgestaltet sein, dass sie das Objekt aus dem Wasser heben beziehungsweise ziehen kann. Die Hebevorrichtung kann gemäß einer Ausführungsform ein Kran, eine Hub- oder Zugwinde oder ähnliches sein. Die Tragkraft einer solchen Hebevorrichtung entspricht der Kraft mit der eine Masse von einigen Hundert Kilogramm oder einigen Tonnen an der Hebevorrichtung bei Seegang zieht.

Gemäß einer Ausführungsform beträgt die Traglast der Hebevorrichtung mindestens 1t oder mindestens 5t oder mindestens 10t.

Die Vorrichtung zum Anschlagen einer Kopplungsvorrichtung weist mindestens ein erstes Verbindungsende auf, das mit einem lastaufnehmenden Ende einer Hebevorrichtung verbindbar ist. Das lastaufnehmende Ende der Hebevorrichtung ist derart gestaltet, dass es mit dem ersten Verbindungsende der Vorrichtung zum Anschlagen einer Kopplungsvorrichtung verbindbar ist. Gemäß einer Ausführungsform ist das lastaufnehmende Ende der Hebevorrichtung beispielsweise ein Haken, eine Öse, eine Platte oder das Ende eines stabilen Seiles.

Wie bereits weiter oben beschrieben, weist die Vorrichtung zum Anschlagen einer Kopplungsvorrichtung eine lastaufnehmende Verbindung zwischen dem ersten Verbindungsende und der Kopplungsvorrichtung auf. Die lastaufnehmende Verbindung ist derart gestaltet, dass sie die Zuglast des Objektes im Wasser trägt. Die lastaufnehmende Verbindung kann derart gestaltet sein, dass sie die Last trägt, die nötig ist, um das Objekt aus dem Wasser zu heben beziehungsweise zu ziehen.

Die lastaufnehmende Verbindung ist unbelastet, wenn sie durch keine Last eines Objektes belastet wird. Die lastaufnehmende Verbindung ist belastet, wenn sie durch die Last eines Objektes belastet wird.

Das lastaufnehmende Ende der Hebevorrichtung, die lastaufnehmende Verbindung und die Kopplungsvorrichtung bilden den Lastzweig, der die dynamische Zuglast des Objektes tragen kann. Der Lastzweig ist unbelastet, wenn die Kopplungseinheit nicht mit einem Objekt gekoppelt ist. Der Lastzweig ist belastet, wenn die Kopplungseinheit mit einem oder mehreren Objekten gekoppelt ist und die Last des Objektes oder der Objekte über den Lastzweig aufgenommen wird.

Gemäß einer Ausführungsform ist die Führungsvorrichtung separat zur lastaufnehmenden Verbindung und verbindet das erste Verbindungsende der Vorrichtung mit der Kopplungsvorrichtung. Die Führungsvorrichtung ist derart gestaltet, dass sie die Kopplungsvorrichtung relativ zum ersten Verbindungsende führen kann. Bevorzugt ist die Führungsvorrichtung daher separat zur lastaufnehmenden Verbindung und verbindet das erste Verbindungsende der Vorrichtung mit der Kopplungsvorrichtung. Gemäß einer Ausführungsform ist die Führungsvorrichtung parallel zur lastaufnehmenden Verbindung.

Gemäß einer Ausführungsform führt die Führungsvorrichtung die Kopplungsvorrichtung bei unbelastetem Lastzweig. Dies kann in eine oder mehrere Raumdimensionen geschehen.

Der Bewegungsbereich, in dem die Führungsvorrichtung die Kopplungsvorrichtung bewegen kann, definiert einen Fangbereich für das freischwimmende Objekt. Durch das Führen der Kopplungsvorrichtung durch die Führungsvorrichtung kann das freischwimmende Objekt im Fangbereich eingefangen und gekoppelt werden.

Gemäß einer Ausführungsform ist die Führungsvorrichtung derart gestaltet, dass sie den Abstand zwischen dem erstes Verbindungsende und der Kopplungsvorrichtung erhöhen oder verringern kann. Die Führungsvorrichtung kann derart gestaltet sein, dass sie durch Verlängerung des Abstandes vom ersten Verbindungsende der Vorrichtung zur Kopplungsvorrichtung die lastaufnehmende Verbindung nach dem Ankoppeln der Kopplungsvorrichtung an das Objekt belastet. Dabei kann die Führungsvorrichtung die oben erwähnte Parkkonfiguration einnehmen.

Gemäß einer Ausführungsform ist die Führungsvorrichtung derart gestaltet, dass sie die Kopplungsvorrichtung in einer horizontalen Ebene, also einer Ebene, die im Wesentlichen parallel zur Wasseroberfläche ist, bewegen kann. Die Kopplungsvorrichtung wird dann relativ zum ersten Verbindungsende geführt. Im Bezugssystem der relativen Bewegung ruht die Hebevorrichtung.

### Kurzbeschreibung der Figuren

Nachfolgend soll die Erfindung anhand von Ausführungsbeispielen näher erläutert werden, ohne darauf beschränkt zu werden. Die angefügten Figuren stellen nur schematische Zeichnungen dar und sind nicht maßstabsgetreu.
Die Fig. 1A und 1B zeigen eine Ausführungsform der Erfindung in der Seitenansicht und der Draufsicht.
Die Fig. 2A und 2B zeigen eine Ausführungsform der Erfindung bei belasteter und unbelasteter lastaufnehmender Verbindung.
Die Fig. 3 zeigt ein Flussdiagramm zum Steuern einer Ausführungsform einer Vorrichtung zum Anschlagen einer Kopplungsvorrichtung an ein freischwimmendes Objekt.

### Detaillierte Beschreibung der Ausführungsformen

Gemäß einer Ausführungsform zeigen Fig. 1A und 1B eine Vorrichtung zum Anschlagen einer Kopplungsvorrichtung **100** an ein freischwimmendes Objekt **101,** beispielsweise freischwimmende Gegenstände oder freischwimmende Personen, aufweisend: mindestens ein erstes Verbindungsende **102 ,** das mit einem lastaufnehmenden Ende **121** einer Hebevorrichtung **120** verbindbar ist, eine lastaufnehmende Verbindung **103** zwischen dem ersten Verbindungsende **102** und der Kopplungsvorrichtung **100,** und einer zur lastaufnehmenden Verbindung **103** separaten Führungsvorrichtung **104,** welche das Verbindungsende **102** mit der Kopplungsvorrichtung **100** verbindet und ausgestaltet ist, die Kopplungsvorrichtung **100** relativ zum ersten Verbindungsende **102** zu führen.

Gemäß einer Ausführungsform weist die Vorrichtung zum Anschlagen einer Kopplungsvorrichtung **100** an ein freischwimmendes Objekt **101,** beispielsweise freischwimmende Gegenstände oder freischwimmende Personen, auf: mindestens ein erstes Verbindungsende **102** , das mit einem lastaufnehmenden Ende **121** einer Hebevorrichtung **120** verbindbar ist, eine lastaufnehmende Verbindung **103** zwischen dem ersten Verbindungsende **102** und der Kopplungsvorrichtung **100,** und einer zur lastaufnehmenden Verbindung **103** separaten Führungsvorrichtung **104,** welche das Verbindungsende **102** mit der Kopplungsvorrichtung **100** verbindet und ausgestaltet ist, die Kopplungsvorrichtung **100** bei nicht belasteter lastaufnehmenden Verbindung **103** relativ zum ersten Verbindungsende **102** zu führen.

Gemäß einer Ausführungsform ist die Hebevorrichtung **120** auf einem Fundament **122** festgelegt. Das Fundament **122** der Hebevorrichtung **120** kann Teil eines Wasserfahrzeuges oder eines Offshorebauwerkes sein oder in der Nähe eines Gewässers festgelegt sein.

Gemäß einer Ausführungsform ist das Fundament **122** der Hebevorrichtung **120** Teil eines Schiffes. Die Hebevorrichtung **120** kann der A-Rahmen des Schiffes oder ein Kran sein.

Die Führungsvorrichtung **104** kann die Kopplungsvorrichtung **100** in mindestens eine und möglicher Weise in zwei oder drei Raumdimensionen bewegen. Die Führungsvorrichtung **104** führt die Kopplungsvorrichtung **100** relativ zum ersten Verbindungsende **102.**

Die Führungsvorrichtung kann die Position der Kopplungsvorrichtung **100** führen. Die Führungsvorrichtung **104** kann gemäß einer Ausführungsform ebenfalls die Lage der Kopplungsvorrichtung **100** relativ zum Objekt **101** verändern.

Gemäß einer Ausführungsform ist die Führungsvorrichtung **104** derart gestaltet, dass sie den Abstand zwischen dem erstes Verbindungsende **102** und der Kopplungsvorrichtung **100** variieren kann. Die Führungsvorrichtung **104** kann derart gestaltet sein, dass sie durch die Variation des Abstandes vom ersten Verbindungsende **102** der Vorrichtung zur Kopplungsvorrichtung **100** die lastaufnehmende Verbindung **103** nach dem Ankoppeln der Kopplungsvorrichtung an das Objekt belastet.

Die in Fig. 1A und 1B dargestellte Führungsvorrichtung **104** besteht aus mehreren Linearaktuatoren **104a, 104b, 104c.** Der erste Linearaktuator **104a** ist vertikal zur Wasseroberfläche angeordnet und verbindet die Kopplungseinheit **100** mit dem ersten Verbindungsende **102** der Vorrichtung separat zur lastaufnehmenden Verbindung **103.** Der zweite Linearaktuator **104b** und der dritte Linearaktuator **104c** sind horizontal zur Wasseroberfläche angeordnet. Die horizontalen Aktuatoren verbinden die Kopplungseinheit **100** mit dem ersten Verbindungsende **102** der Vorrichtung separat zur lastaufnehmenden Verbindung **103** über das Fundament der Hebevorrichtung **122** und die Hebevorrichtung **120.**

Gemäß einer Ausführungsform weist die Führungsvorrichtung **104** mindestens einen ersten Linearaktuator **104a** auf, welcher das Verbindungsende mit der Kopplungsvorrichtung verbindet.

Gemäß einer Ausführungsform weist die Führungsvorrichtung **104** mindestens einen zweiten Linearaktuator **104b** mit einem ersten und einem zweiten Ende auf, wobei das erste Ende ein zweites Verbindungsende der Vorrichtung zum Festlegen der Vorrichtung relativ zur Hebevorrichtung **120** bildet, und das zweite Ende mit der Kopplungsvorrichtung **100** verbunden ist.

Gemäß einer Ausführungsform weist die Führungsvorrichtung **104,** mindestens zwei Linearaktuatoren **104b, 104c** mit jeweils einem ersten und einem zweiten Ende auf, wobei das erste Ende jedes Linearaktuators relativ zur Hebevorrichtung **120** festlegbar ist und das zweite Ende jedes Linearaktuators mit der Kopplungsvorrichtung **100** verbunden ist.

Linearaktuatoren oder Linearaktoren können ausgewählt sein aus einer Gruppe umfassend: pneumatischer oder hydraulischer Muskel oder Zylinder, Linearmotor, Schrittmotor, und Kombinationen daraus.

Pneumatische Linearaktuatoren, zum Beispiel pneumatische Muskeln können auf Schiffen eingesetzt werden, da Schiffe oft schon eine geeignete Pneumatikvorrichtung, zum Beispiel eine herkömmliche Druckluftversorgung, aufweisen.

Je nach Eigenstabilität kann für die pneumatischen Muskeln eine Stützvorrichtung zum Beispiel aus Teleskoprohren nötig sein.

Gemäß einer Ausführungsform weist die Führungsvorrichtung **104** einen Roboterarm auf, der die Kopplungsvorrichtung **100** führen kann. Dieser Roboterarm kann mehrere bewegliche Achsen aufweisen. Beispielsweise ist dieser Roboterarm ein Pick-and-Place-Roboter.

Gemäß einer Ausführungsform weist die Vorrichtung zum Anschlagen einer Kopplungsvorrichtung **100** an ein freischwimmendes Objekt **101** eine Erfassungsvorrichtung **105** auf. Die Erfassungsvorrichtung **105** ist derart gestaltet, dass sie die Position eines Objektes **101** oder deren Lage oder beides bestimmen kann. Das Objekt **101** bewegt sich im Wasser durch seine Eigenbewegung und den Seegang.

Die Position des Objektes **101** kann beispielsweise relativ zur Kopplungsvorrichtung **100,** relativ zur Hebevorrichtung **120** oder relativ zum Fundament **122** der Hebevorrichtung bestimmt werden.

Die Erfassungsvorrichtung **105** ist derart gestaltet, dass sie die Position des Objektes oder die Lage des Objektes oder beides bestimmen kann. Gemäß einer Ausführungsform ist die Erfassungsvorrichtung **105** derart gestaltet, dass sie Position der Kopplungsvorrichtung 100 bestimmen kann. Die relative Position des Objektes zur Kopplungsvorrichtung 100 kann daraus bestimmt werden.

Gemäß einer Ausführungsform beinhaltet die Erfassungsvorrichtung einen oder mehrere optische Sensoren zum Erfassen der Position des freischwimmenden Objektes. Optische Sensoren können beispielsweise Kameras im optischen oder infraroten Bereich sein.

Durch Bildauswertung der optischen Sensoren wird die Position des freischwimmenden Objektes im Fangbereich bestimmt. Die Position der Kopplungsvorrichtung kann bekannt sein oder ebenfalls bestimmt werden, um daraus die relative Position und/oder Lage zwischen freischwimmenden Objekt und Kopplungsvorrichtung zu ermitteln. Die Steuervorrichtung steuert dann die Führungsvorrichtung so an, dass die Führungsvorrichtung die Kopplungsvorrichtung zum freischwimmenden Objekt führt. Anschließend kann das Objekt angekoppelt werden.

Wenn das Objekt gekoppelt ist, kann es durch den Lastzweig aus Hebevorrichtung, lasttragender Verbindung und Kopplungsvorrichtung geborgen werden.

Gemäß einer Ausführungsform weist die Vorrichtung zum Anschlagen einer Kopplungsvorrichtung an ein freischwimmendes Objekt eine Steuervorrichtung **106** zum Steuern der Führungsvorrichtung **104** auf. Die Steuervorrichtung **106** ist mit der Erfassungsvorrichtung **105** derart verbunden, dass sie die erfasste Position des freischwimmenden Objektes **101** und gegebenen Falls die Position der Kopplungsvorrichtung **100** verarbeiten kann.

Die Position des freischwimmenden Objektes **101** kann in der Erfassungsvorrichtung **105** bestimmt werden und an die Steuervorrichtung **106** übermittelt werden. Gemäß einer Ausführungsform sind Erfassungsvorrichtung **105** und Steuervorrichtung **106** in einem gemeinsamen Bauteil zusammengefasst.

Gemäß einer Ausführungsform ist die Steuervorrichtung **106** zweiteilig aufgebaut. Der erste Teil der Steuervorrichtung **106a** ist geeignet, die Daten der Erfassungsvorrichtung zu verarbeiten und eine Bewegungsprognose des Objektes **101** und/oder der Kopplungsvorrichtung **100** zu erstellen. Der zweite Teil der Steuervorrichtung **106b** steuert die Führungsvorrichtung an.

Gemäß einer Ausführungsform werden in der Steuervorrichtung die Position und/oder Lage des freischwimmenden Objektes und gegebenenfalls die Position und/oder Lage der Kopplungsvorrichtung verarbeitet. Zusätzlich kann eine Prognose über die Bewegung und die zukünftige Position und/oder Lage des Objektes und/oder der Kopplungsvorrichtung bestimmt werden. Eine softwarebasierte Regelung der Führungsvorrichtung kann daraus in der Steuervorrichtung erstellt werden.

Gemäß einer Ausführungsform steuert die Steuervorrichtung die Führungsvorrichtung mechanisch an. Das geschieht auf Grundlage der Regelung. Das mechanische Ansteuern der Führungsvorrichtung ist abhängig von der Art der Führungsvorrichtung und kann beispielsweise das Anlegen einer Spannung zum Verfahren eines elektrischen Motors oder das Öffnen beziehungsweise Schließen von Druckventilen einer Pneumatik- oder Hydraulikvorrichtung umfassen.

Gemäß einer Ausführungsform steuert die Steuervorrichtung die Führungsvorrichtung derart, dass die Führungsvorrichtung die Kopplungsvorrichtung bei nicht belasteter lastaufnehmenden Verbindung in Abhängigkeit von der von der Erfassungsvorrichtung erfassten Position zum freischwimmenden Objekt führt.

Gemäß einer Ausführungsform geschehen die Regelung und die mechanische Steuerung der Führungsvorrichtung durch die Steuervorrichtung automatisch, wenn das freischwimmende Objekt in Reichweite der Kopplungsvorrichtung ist.

Fig. 2A zeigt ein lastaufnehmendes Ende **221** einer Hebevorrichtung **220.** Das lastaufnehmende Ende **221** ist mit einer Vorrichtung zum Anschlagen einer Kopplungsvorrichtung **200** an ein freischwimmendes Objekt **201** an einem ersten Ende **202** verbunden. Weiterhin weist die Vorrichtung eine lastaufnehmende Verbindung **203** zwischen dem ersten Verbindungsende **202** und der Kopplungsvorrichtung **200** und eine zur lastaufnehmenden Verbindung **203** separaten Führungsvorrichtung **204,** welche das Verbindungsende **202** mit der Kopplungsvorrichtung **200** verbindet und ausgestaltet ist, die Kopplungsvorrichtung **200** relativ zum ersten Verbindungsende **202** zu führen, auf.

Gemäß einer Ausführungsform weist die die Führungsvorrichtung **204** in den Fig. 2A und 2B mindestens einen ersten Linearaktuator **204a** auf. Der erste Linearaktuator **204a** ist vertikal angeordnet und kann den Abstand zwischen dem erstes Verbindungsende **202** und der Kopplungsvorrichtung **200** erhöhen oder verringern. Dadurch wird die lastaufnehmende Verbindung **203** belastet oder entlastet. Weiterhin weist die Führungsvorrichtung **204** mindestens einen zweiten Linearaktuator **204b** mit einem ersten und einem zweiten Ende auf, wobei das erste Ende ein zweites Verbindungsende der Vorrichtung zum Festlegen der Vorrichtung relativ zur Hebevorrichtung **220** bildet, und das zweite Ende mit der Kopplungsvorrichtung **200** verbunden ist.

Weiterhin weist die Führungsvorrichtung **204** in den Fig. 2A und 2B mindestens zwei Linearaktuatoren **204b, 204c** mit jeweils einem ersten und einem zweiten Ende auf, wobei das erste Ende jedes Linearaktuators relativ zur Hebevorrichtung festlegbar ist und das zweite Ende jedes Linearaktuators mit der Kopplungsvorrichtung **200** verbunden ist. Diese beiden sind horizontale Linearaktuatoren.

Gemäß der Ausführungsform aus den Fig. 2A und 2B weisen alle drei Linearaktuatoren **204a, 204b, 204c** pneumatische Zylinder oder pneumatische Muskeln auf.

Gemäß einer Ausführungsform weist die Führungsvorrichtung mindestens einen Gelenkarm oder mindestens zwei Gelenkarme auf, die jeweils ein erstes Ende und ein zweites Ende aufweisen, wobei das erste Ende jedes Gelenkarms mit dem ersten Verbindungsende verbunden ist und das zweite Ende jedes Gelenkarms mit der Kopplungsvorrichtung verbunden ist. Die Gelenkarme ermöglichen einer eindimensionale oder mehrdimensionale Bewegungsfreiheit der Kopplungsvorrichtung durch die Führungsvorrichtung.

Gemäß der Ausführungsform aus den Fig. 2A und 2B weist die Kopplungsvorrichtung **200** einen Pilzkopfverschluss und das freischwimmende Objekt **201** das entsprechende Pendant auf, sodass die Kopplungsvorrichtung **200** an das freischwimmende Objekt **201** koppeln kann.

Die Fig. 2A zeigt die Vorrichtung zum Anschlagen einer Kopplungsvorrichtung **200** an ein freischwimmendes Objekt **201** vor dem Ankoppeln der Kopplungsvorrichtung **200.** Die Führungsvorrichtung **204** führt die Kopplungsvorrichtung **200** zum freischwimmenden Objekt **201.** Der vertikale Muskel **204a** ist Teil der Führungsvorrichtung **204.** In Fig. 2A ist er kontrahiert und verringert den Abstand zwischen dem erstem Verbindungsende **202** und der Kopplungsvorrichtung **200.** Der Lastzweig aus Hebevorrichtung **220,** erstem Verbindungsende **202,** lasttragender Verbindung **203** und Kopplungsvorrichtung **200** ist unbelastet.

Die Fig. 2B zeigt die Vorrichtung zum Anschlagen einer Kopplungsvorrichtung **200** an ein freischwimmendes Objekt **201** nach dem Ankoppeln der Kopplungsvorrichtung **200.** Das Objekt 201 ist jetzt gekoppelt und nicht mehr freischwimmend. Der vertikale Muskel **204a** ist nicht kontrahiert und verlängert im Vergleich zur Fig. 2A den Abstand zwischen dem ersten Verbindungsende **202** und der Kopplungsvorrichtung **200.** Der Lastzweig aus Hebevorrichtung **220,** erstem Verbindungsende **202,** lasttragender Verbindung **203** und Kopplungsvorrichtung **200** ist belastet. Insbesondere ist die lastaufnehmende Verbindung **203** mit der Last des gekoppelten Objektes **201** belastet.

Die Fig. 3 zeigt ein Flussdiagramm zum Betreiben einer Ausführungsform einer Vorrichtung zum Anschlagen einer Kopplungsvorrichtung an ein freischwimmendes Objekt. In dieser Ausführungsform ist die Erfassungsvorrichtung derart gestaltet, dass sie Bildaufnahmen sowohl von der Kopplungsvorrichtung als auch vom Objekt erstellen kann. Durch die anschließende Bildauswertung werden parallel Position und Lage der Kopplungsvorrichtung sowie des Objektes bestimmt. Computergestützt kann eine Prognose für die Position und die Lage des Objektes aus der aktuellen Bewegung bestimmt werden. Auf dessen Grundlage erfolgt eine computergestützte Regelung der Führungsvorrichtung.

Die Position des freischwimmenden Objektes kann gemäß einer Ausführungsform durch ein Motion Capture-Verfahren bestimmt werden. Das Objekt und oder die Kopplungsvorrichtung wird dabei mit optischen Markern versehen. Die Marker werden von optischen Kameras der Erfassungsvorrichtung erfasst und in den aufgenommenen Bildern verarbeitet. Anhand der Markerbewegungen in den einzelnen Kamerabildern kann mittels Triangulation die Position und/oder Lage der Marker in 3D berechnet werden. Alternativ kann auf die Marker verzichtet werden, wenn das Objekt beziehungsweise die Kopplungsvorrichtung durch Mustererkennung getrackt werden können.

Gemäß einer Ausführungsform finden die Bildaufnahme, die Bildauswertung, die Bestimmung der Position und der Lage, die Prognose der Position und der Lage und die Regelung der Führungsvorrichtung in einem gemeinsamen Bauteil statt. Dieses Bauteil umfasst dann sowohl mindestens Teile der Erfassungsvorrichtung als auch mindestens Teile der Steuervorrichtung.

Alternativ kann die Position und die Lage des Objektes beispielsweise durch einen Matrosen an Bord eines Schiffes manuell erfasst werden. Die Regelung der Führungsvorrichtung kann dann ebenfalls manuell durch eine Art Joystick oder andere geeignete Eingabegerät erfolgen. Der Matrose regelt dann die Führungsvorrichtung während er das Objekt und die Kopplungsvorrichtung beobachtet.

Gemäß der Ausführungsform der Fig. 3 steuert die Steuervorrichtung die Führungsvorrichtung mechanisch an. Sie wandelt dabei die Anweisungen durch die Regelung in mechanische Tätigkeiten um. Die Führungsvorrichtung führt die Kopplungsvorrichtung dann zum Objekt. Nachdem die Kopplungsvorrichtung angeschlagen wurde, kann die lastragende Verbindung mit der Last des Objektes belastet werden. Abschließend kann das Objekt durch die Hebevorrichtung über die lasttragende Verbindung gehoben werden.

Gemäß einer Ausführungsform ist die Vorrichtung zum Anschlagen einer Kopplungsvorrichtung abgebaut und wird erst bei Bedarf mit einer Hebevorrichtung verbunden. Die abgebaute Vorrichtung zum Anschlagen einer Kopplungsvorrichtung an Bord eines Schiffes verstaut und wird bei Bedarf an einer Hebevorrichtung befestigt. Die Vorrichtung zum Anschlagen einer Kopplungsvorrichtung kann beispielsweise in einen Schiffs-Container verstaut sein.

Weitere Ausführungsformen ergeben sich durch diverse Kombinationen einer Hebevorrichtung und einer Vorrichtung zum Anschlagen einer Kopplungsvorrichtung wie in den vorigen Abschnitten beschrieben. Die Hebevorrichtung weist ein lastaufnehmendes Ende auf, das mit dem ersten Verbindungsende der Vorrichtung verbunden werden kann.

Eine Hebevorrichtung mit einem lastaufnehmenden Ende kann beispielsweise einen Haken aufweisen, an den die Vorrichtung zum Anschlagen einer Kopplungsvorrichtung gehangen werden kann.

Weitere Ausführungsformen ergeben sich bei einem Wasserfahrzeug mit einer Hebevorrichtung und einer Vorrichtung zum Anschlagen einer Kopplungsvorrichtung durch diverse Kombinationen der Ausführungsformen der Vorrichtung wie zuvor beschrieben.

Gemäß einer Ausführungsform ist die Hebevorrichtung des Wasserfahrzeuges mit der Vorrichtung zum Anschlagen einer Kopplungsvorrichtung verbindbar. Zum Nutzen der Vorrichtung zum Anschlagen einer Kopplungsvorrichtung wird die Hebevorrichtung mit der Vorrichtung zum Anschlagen einer Kopplungsvorrichtung verbunden.

Beispielsweise kann die Hebevorrichtung des Wasserfahrzeuges ein Kran oder ein A-Rahmen sein.

### Bezugszeichen

100, 200 - Kopplungsvorrichtung
101, 201 - freischwimmendes Objekt
102, 202 - erstes Verbindungsende
103, 203 - lastaufnehmende Verbindung
104, 204- Führungsvorrichtung
104a/b/c; 204a/b/c - Linearaktuatoren
105 - Erfassungsvorrichtung
106 - Steuervorrichtung
106a, 106b - Teile der Steuervorrichtung
120, 220 - Hebevorrichtung
121, 221 - lastaufnehmendes Ende der Hebevorrichtung
122 - Fundament der Hebevorrichtung

## Patentansprüche

1. Vorrichtung zum Anschlagen einer Kopplungsvorrichtung (100) an ein freischwimmendes Objekt (101), beispielsweise freischwimmende Gegenstände oder freischwimmende Personen, aufweisend:
- mindestens ein erstes Verbindungsende (102), das mit einem lastaufnehmenden Ende (121) einer Hebevorrichtung (120) verbindbar ist;
- eine Kopplungsvorrichtung (100) zum Anschlagen an ein freischwimmendes Objekt (101);
- eine lastaufnehmende Verbindung (103) zwischen dem ersten Verbindungsende (102) und der Kopplungsvorrichtung (100);
**gekennzeichnet durch**
- eine zur lastaufnehmenden Verbindung (103) separate Führungsvorrichtung (104), welche das erste Verbindungsende (102) mit der Kopplungsvorrichtung (100) verbindet und ausgestaltet ist, die Kopplungsvorrichtung (100) relativ zum ersten Verbindungsende (102) zu führen.

2. Vorrichtung nach Anspruch 1, weiterhin aufweisend:
- eine Erfassungsvorrichtung (105) zum Erfassen der Position und/oder der Lage des Objektes (101); und
- eine Steuervorrichtung (106) zum Steuern der Führungsvorrichtung (104), wobei die Steuervorrichtung (106) so eingerichtet ist, dass die Führungsvorrichtung (104) die Kopplungsvorrichtung (100) bei nicht belasteter lastaufnehmenden Verbindung (103) in Abhängigkeit von der von der Erfassungsvorrichtung (105) erfassten Position zum freischwimmenden Objekt führt.

3. Vorrichtung nach Anspruch 2, wobei die Erfassungsvorrichtung (105) optische Sensoren aufweist und aus dem Signal der optischen Sensoren die relative Position des freischwimmenden Objektes (101) bestimmt.

4. Vorrichtung nach einem der Ansprüche 1 bis 3, wobei die Führungsvorrichtung (104) mindestens einen ersten Linearaktuator (104a, 104b, 104c) aufweist, welcher das erste Verbindungsende (102) mit der Kopplungsvorrichtung (100) verbindet.

5. Vorrichtung nach Anspruch 4, wobei die Führungsvorrichtung (104) mindestens einen zweiten Linearaktuator (104a, 104b, 104c) mit einem ersten und einem zweiten Ende aufweist, wobei das erste Ende ein zweites Verbindungsende der Vorrichtung zum Festlegen der Vorrichtung relativ zur Hebevorrichtung (120) bildet, und das zweite Ende mit der Kopplungsvorrichtung (100) verbunden ist.

6. Vorrichtung nach einem der Ansprüche 1 bis 3, wobei die Führungsvorrichtung (104) mindestens zwei Linearaktuatoren (104a, 104b, 104c) mit jeweils einem ersten und einem zweiten Ende aufweist, wobei das erste Ende jedes Linearaktuators (104a, 104b, 104c) relativ zur Hebevorrichtung (120) festlegbar ist und das zweite Ende jedes Linearaktuators (104a, 104b, 104c) mit der Kopplungsvorrichtung (100) verbunden ist.

7. Vorrichtung nach einem der Ansprüche 4 bis 6, wobei die Linearaktuatoren (104a, 104b, 104c) ausgewählt sind aus einer Gruppe umfassend pneumatischer oder hydraulischer Muskel oder Zylinder, Linearmotor, Schrittmotor, und Kombinationen daraus.

8. Vorrichtung nach einem der Ansprüche 1 bis 3, wobei die Führungsvorrichtung (104) mindestens einen Gelenkarm oder mindestens zwei Gelenkarme aufweist, die jeweils ein erstes Ende und ein zweites Ende aufweisen, wobei das erste Ende jedes Gelenkarms mit dem ersten Verbindungsende (102) verbunden ist und das zweite Ende jedes Gelenkarms mit der Kopplungsvorrichtung (100) verbunden ist.

9. Vorrichtung nach einem der Ansprüche 1 bis 8, wobei die Kopplungsvorrichtung (100) einen Sicherungsmechanismus zur Vermeidung eines unbeabsichtigten Lösens der Kopplungsvorrichtung (100) von dem freischwimmenden Objekt (101) nach dem Koppeln aufweist, beispielsweise einen Schnappverschluss.

10. Vorrichtung nach einem der Ansprüche 1 bis 8, wobei die Kopplungsvorrichtung (100) einen Pilzkopfverschluss aufweist.

11. Vorrichtung nach einem der Ansprüche 1 bis 8, wobei die Kopplungsvorrichtung (100) einen Ring, eine Schlinge, einen Greifer oder ein Netz aufweist.

12. Hebevorrichtung (120) mit einem lastaufnehmenden Ende (121) und einer Vorrichtung nach einem der Ansprüche 1 bis 11, wobei die Vorrichtung mit ihrem ersten Verbindungsende (102) am lastaufnehmenden Ende (121) befestigt ist.

13. Wasserfahrzeug mit einer Hebevorrichtung (120), die ein lastaufnehmendes Ende (121) aufweist, und mit einer Vorrichtung zum Anschlagen einer Kopplungsvorrichtung (100) nach den Ansprüchen 1 bis 12, wobei das lastaufnehmende Ende (121) der Hebevorrichtung mit der Vorrichtung zum Anschlagen einer Kopplungsvorrichtung (100) lösbar verbindbar ist oder relativ zur Hebevorrichtung (120) lösbar festlegbar ist.

14. Wasserfahrzeug nach Anspruch 13, wobei das lastaufnehmende Ende (121) der Hebevorrichtung mit der Vorrichtung zum Anschlagen einer Kopplungsvorrichtung (100) verbunden ist.

15. Wasserfahrzeug nach Anspruch 13 oder 14, wobei die Hebevorrichtung (120) einen A-Rahmen oder einen Kran des Wasserfahrzeuges aufweist.

## Claims

1. Device for attaching a coupling device (100) to a free-floating object (101), for example free-floating articles or free-floating persons, comprising:
- at least one first connection end (102) which can be connected to a load-receiving end (121) of a lifting device (120);
- a coupling device (100) for attaching to a free-floating object (101);
- a load-receiving connection (103) between the first connection end (102) and the coupling device (100);
**characterized by**
- a guiding device (104) separate to the load-receiving connection (103), which guiding device (104) connects the first connection end (102) to the coupling device (100) and which is configured to guide the coupling device (100) relative to the first connection end (102).

2. Device according to claim 1 further comprising:
- a recording device (105) for recording the position and/or the location of the object (101); and
- a control device (106) for controlling the guiding device (104), wherein the guiding device (106) is configured in such a way that when the load-receiving connection (103) is not loaded the guiding device (104) guides the coupling device (103) to the free-floating object as a function of the position recorded by the recording device (105).

3. Device according to claim 2 wherein the recording device (105) comprises optical sensors and determines, from the signal of the optical sensors, the relative position of the free-floating object (101).

4. Device according to any one of claims 1 to 3, wherein the guiding device (104) comprises at least one first linear actuator (104a, 104b, 104c) which connects the first connection end (102) to the coupling device (100).

5. Device according to claim 4 wherein the guiding device (104) comprises at least one second linear actuator (104a, 104b, 104c) having a first and a second end, wherein the first end forms a second connection end of the device for attaching the device relative to the lifting device (120) and the second end is connected to the coupling device (100).

6. Device according to any one of claims 1 to 3 wherein the guiding device (104) comprises at least two linear actuators (104a, 104b, 104c) each with a first and a second end, wherein the first end of each linear actuator (104a, 104b, 104c) is attachable relative to the lifting device (120) and the second end of each linear actuator (104a, 104b, 104c) is connected to the coupling device (100).

7. Device according to any one of claims 4 to 6 wherein the linear actuators (104a, 104b, 104c) are selected from a group comprising pneumatic or hydraulic muscles or cylinders, linear motors, stepped motors and combinations thereof.

8. Device according to any one of claims 1 to 3 wherein the guiding device (104) comprises at least one articulated arm or at least two articulated arms which each have a first and a second end, wherein the first end of each articulated arm is connected with the first connection end (102) and the second end of each articulated arm is connected to the coupling device (100).

9. Device according to any one of claims 1 to 8 wherein the coupling device (100) comprises a securing mechanism, for example a snap lock, for preventing unintentional detachment of the coupling device (100) from the free-floating object (101) after coupling.

10. Device according to any one of claims 1 to 8 wherein the coupling device (100) comprises a mushroom head lock.

11. Device according to any one of claims 1 to 8 wherein the coupling device (100) comprises a ring, a loop, a gripper or a net.

12. Lifting device (120) with a load-receiving end (121) and a device according to any one of claims 1 to 11 wherein the device is fastened to the load-receiving end (121) with its first connection end (102).

13. Watercraft with a lifting device (120) having a load-receiving end (121) and with a device for attaching a coupling device (100) according to claims 1 to 12, wherein the load-receiving end (121) of the lifting device can be detachably connected to the device for attaching a coupling device (100) or can be detachably attached relative to the lifting device (120).

14. Watercraft according to claim 13 wherein the load-receiving end (121) of the lifting device is connected to the device for attaching a coupling device (100).

15. Watercraft according to claim 13 or 14 wherein the lifting device (120) comprises an A-frame or a crane of the watercraft.

## Revendications

1. Dispositif pour l'accrochage d'un dispositif de couplage (100) à un objet flottant librement (101), par exemple des objets flottant librement ou des personnes flottant librement, comprenant :
- au moins une première extrémité de liaison (102), qui peut être reliée avec une extrémité de support de charge (121) d'un dispositif de levage (120) ;
- un dispositif de couplage (100) pour l'accrochage à un objet flottant librement (101) ;
- une liaison de support de charge (103) entre la première extrémité de liaison (102) et le dispositif de couplage (100) ;
**caractérisé en ce que**
- un dispositif de guidage (104) séparé pour la liaison de support de charge (103), qui relie la première extrémité de liaison (102) avec le dispositif de couplage (100) et qui est conçu pour guider le dispositif de couplage (100) par rapport à la première extrémité de liaison (102).

2. Dispositif selon la revendication 1, comprenant en outre :
- un dispositif de détection (105) pour la détection de la position et/ou l'emplacement de l'objet (101) ; et
- un dispositif de commande (106) pour le contrôle du dispositif de guidage (104), dans lequel le dispositif de commande (106) est conçu de façon à ce que le dispositif de guidage (104) guide le dispositif de couplage (100), lorsque la liaison de support de charge (103) n'est pas sollicitée, vers l'objet flottant librement en fonction de la position détectée par le dispositif de détection (105).

3. Dispositif selon la revendication 2, dans lequel le dispositif de détection (105) comprend des capteurs optiques et détermine, à partir du signal des capteurs optiques, la position relative de l'objet flottant librement (101).

4. Dispositif selon l'une des revendications 1 à 3, dans lequel le dispositif de guidage (104) comprend au moins un premier actionneur linéaire (104a, 104b, 104c), qui relie la première extrémité de liaison (102) avec le dispositif de couplage (100).

5. Dispositif selon la revendication 4, dans lequel le dispositif de guidage (104) comprend au moins un deuxième actionneur linéaire (104a, 104b, 104c) avec une première et une deuxième extrémité, dans lequel la première extrémité constitue une deuxième extrémité de liaison du dispositif pour la fixation du dispositif par rapport au dispositif de levage (120) et la deuxième extrémité est reliée avec le dispositif de couplage (100).

6. Dispositif selon l'une des revendications 1 à 3, dans lequel le dispositif de guidage (104) comprend au moins deux actionneurs linéaires (104a, 104b, 104c), chacun avec une première et une deuxième extrémité, dans lequel la première extrémité de chaque actionneur linéaire (104a, 104b, 104c) peut être fixé par rapport au dispositif de levage (120) et la deuxième extrémité de chaque actionneur linéaire (104a, 104b, 104c) est reliée avec le dispositif de couplage (100).

7. Dispositif selon l'une des revendications 4 à 6, dans lequel les actionneurs linéaires (104a, 104b, 104c) sont sélectionnés dans le groupe comprenant des muscles ou des vérins pneumatiques ou hydrauliques, un moteur linéaire, un moteur pas-à-pas et des combinaisons de ceux-ci.

8. Dispositif selon l'une des revendications 1 à 3, dans lequel le dispositif de guidage (104) comprend au moins un bras articulé ou au moins deux bras articulés, qui comprennent chacun une première extrémité et une deuxième extrémité, dans lequel la première extrémité de chaque bras articulé est reliée avec la première extrémité de liaison (102) et la deuxième extrémité de chaque bras articulé est reliée avec le dispositif de couplage (100).

9. Dispositif selon l'une des revendications 1 à 8, dans lequel le dispositif de couplage (100) comprend un mécanisme de sécurisation pour empêcher un détachement involontaire du dispositif de couplage (100) de l'objet flottant librement (101) après le couplage, par exemple une fermeture à déclic.

10. Dispositif selon l'une des revendications 1 à 8, dans lequel le dispositif de couplage (100) comprend une fermeture à tête de champignon.

11. Dispositif selon l'une des revendications 1 à 8, dans lequel le dispositif de couplage (100) comprend un anneau, une élingue, une pince ou un filet.

12. Dispositif de levage (120) avec une extrémité de support de charge (121) et un dispositif selon l'une des revendications 1 à 11, dans lequel le dispositif est fixé, avec sa première extrémité de liaison (102), à l'extrémité de support de charge (121).

13. Véhicule aquatique avec un dispositif de levage (120) qui comprend une extrémité de support de charge (121), et avec un dispositif pour l'accrochage d'un dispositif de couplage (100) selon les revendications 1 à 12, dans lequel l'extrémité de support de charge (121) du dispositif de levage peut être reliée de manière amovible avec le dispositif d'accrochage d'un dispositif de couplage (100) ou peut être fixée de manière amovible par rapport au dispositif de levage (120).

14. Véhicule aquatique selon la revendication 13, dans lequel l'extrémité de support de charge (121) du dispositif de levage est reliée avec le dispositif d'accrochage d'un dispositif de couplage (100).

15. Véhicule aquatique selon la revendication 13 ou 14, dans lequel le dispositif de levage (120) comprend un cadre A ou une grue du véhicule aquatique.
